# EUROPÄISCHE PATENTSCHRIFT

(11) **EP 2 665 676 B1**
(45) Veröffentlichungstag und Bekanntmachung des Hinweises auf die Patenterteilung: **04.01.2017**
(21) Anmeldenummer: 11784420.9
(22) Anmeldetag: 03.11.2011
(51) Int. Cl.: B67C 3/00

(54) **FÜLLELEMENT MIT EINER SPRITZDÜSE ODER SPRITZDÜSENANORDNUNG, SOWIE VERFAHREN ZUM REINIGEN VON MASCHINENELEMENTEN**
FILLING ELEMENT COMPRISING A SPRAY NOZZLE OR SPRAY NOZZLE ASSEMBLY, AND METHOD FOR CLEANING MACHINE ELEMENTS
ÉLÉMENT DE REMPLISSAGE PRÉSENTANT UNE BUSE D'INJECTION OU UN ENSEMBLE BUSE D'INJECTION, ET PROCÉDÉ DE NETTOYAGE D'ÉLÉMENTS DE MACHINE

(30) Priorität: 18.01.2011 DE 102011008878
(43) Veröffentlichungstag der Anmeldung: 27.11.2013
(73) Patentinhaber: KHS GmbH, 44143 Dortmund (DE)
(72) Erfinder: GRÄFF, Helmut, 55595 Roxheim (DE)
(86) Internationale Anmeldenummer: PCT/EP2011/005539
(87) Internationale Veröffentlichungsnummer: WO 2012/097838

(56) Entgegenhaltungen:
- EP-A1- 0 408 851
- DE-A1- 19 643 838
- DE-C1- 19 644 399

## Beschreibung

Die Erfindung bezieht sich auf ein Füllelement einer als Füllmaschine ausgebildeten Behälterbehandlungsmaschine gemäß Oberbegriff Patentanspruch 1, sowie auf ein Verfahren zum Reinigen und/oder Sterilisieren von Maschinenelementen an Behälterreinigungsmaschinen gemäß Oberbegriff Patentanspruch 13. Behälterbehandlungsmaschinen, insbesondere auch in ihrer Ausbildung als Füllmaschinen zum Füllen von Flaschen oder dergleichen Behältern mit einem flüssigen Füllgut, sind in unterschiedlichen Ausführungen bekannt, speziell auch in umlaufender Bauart mit einem um eine vertikale Maschinenachse umlaufend antreibbaren Rotor, an dessen Umfang mehrere Behälterbehandlungspositionen z.B. in Form von Füllpositionen mit jeweils wenigstens einem Behandlungskopf, beispielsweise in Form eines Füllelementes zur gesteuerten Abgabe des flüssigen Füllgutes in dem jeweiligen Behälter sowie mit einem Behälterträger zum Halten des jeweiligen Behälters vorgesehen sind.

Bekannt ist insbesondere auch bei Füllmaschinen umlaufender Bauart, die für ein Druckfüllen der Behälter verwendbar sind und bei denen die Behälter nach der Übergabe an eine Füllposition zunächst auf einem eine Spannzone bildenden Winkelbereich der Drehbewegung des Rotors mit einem geeigneten Inertgas gespült und anschließend auf einen Fülldruck vorgespannt werden, entlang dieser Spannzone an der Peripherie des Rotors und mit diesem nicht mitdrehend wenigstens eine Spannzonenverkleidung vorzusehen. Diese schottet die Spannzone gegenüber der Umgebung der Füllmaschine soweit ab, dass Splitter oder Scherben von Behältern, die beim Vorspannen auf dem Fülldruck zerbrechen oder zerplatzten, nicht in die Umgebung gelangen können. Weiterhin verhindert die Spannzonenverkleidung insbesondere auch durch Querrippen, die an der dem Rotor zugewandten Innenseite der Verkleidung vorgesehen sind, einen Scherbenflug von einer Füllposition an benachbarte Füllpositionen und damit u.a. auch einen Eintrag von Splittern oder Scherben in die offenen Behälter. Eine Reinigung einer solchen Spannzonenverkleidung ist bisher äußerst aufwendig. Dies gilt auch für das Entfernen von Produktresten, die auf die Innenfläche der Spannzonenverkleidung beispielsweise beim Platzen von Behältern gelangen, welche zumindest teilweise mit dem Produkt gefüllt sind, und die (Produktreste) nicht nur die verwinkelten Innenflächen der Spannzonenverkleidung kontaminieren, sondern bereits nach kurzer Zeit eine Schimmelbildung verursachen.

EP 0 408 851 offenbart ein Füllelement gemäß dem Oberbegriff des Anspruchs 1.

Aufgabe der Erfindung ist es, Mittel zu schaffen, die eine vereinfachte Reinigung, insbesondere auch eine automatische und maschinelle Reinigung derartiger Spannzonenverkleidungen oder anderer an der Peripherie eines umlaufenden Rotors vorgesehener und mit diesem Rotor nicht mitbewegter Maschinenelemente oder Verkleidungen ermöglicht.

Zur Lösung dieser Aufgabe ist ein Füllelement zur Verwendung bei einer Füllmaschine umlaufender Bauart entsprechend dem Patentanspruch 1 ausgebildet. Eine Füllmaschine ist Gegenstand des Patentanspruches 4.

Ein Verfahren zum Reinigen und/oder Desinfizieren von an der Peripherie eines umlaufenden Rotors einer Füllmaschine vorgesehenen, mit dem Rotor nicht mitbewegten Maschinenelementen ist Gegenstand des Patentanspruchs 13.

Mit der Erfindung ist eine automatische bzw. maschinelle Reinigung von an der Peripherie des Rotors einer Behälterbehandlungsmaschine angeordneten Maschinenelementen möglich, und zwar über wenigstens eine Spritzdüse oder Spritzdüsenanordnung, die auf dem Rotor mit diesem umlaufend vorgesehen ist und über die gesteuert ein vorzugsweise flüssiges Reinigungs- und/oder Desinfektionsmedium dann ausgebracht wird, wenn sich diese wenigstens eine Spritzdüse oder Spritzdüsenanordnung an dem Maschinenelement, beispielsweise an der Verkleidung oder Spannzonenverkleidung vorbei bewegt.

Bei einer Ausführungsform der Erfindung ist die wenigstens eine Spritzdüse oder Spritzdüsenanordnung an einem Füllelement vorgesehen. Hierdurch ist eine automatische bzw. maschinelle Reinigung der Spannzonenverkleidung oder eines anderen an der Peripherie des Rotors vorgesehenen Maschinenelementes selbst bei einer Ausbildung der Füllmaschine möglich, bei der die Behandlungsköpfe in hoher Packdichte dicht aneinander anschließend am Rotor vorgesehen sind, insbesondere auch Behälterbehandlungsmaschinen, bei denen zwischen den einzelnen Behandlungspositionen und dabei auch zwischen den einzelnen Behandlungsköpfen am Rotor Trennwände oder Trennbleche vorgesehen sind, um benachbarte Behandlungspositionen gegenseitig abzuschirmen. Grundsätzlich besteht bei der Erfindung auch die Möglichkeit, die wenigstens eine Spritzdüse oder Spritzdüsenanordnung innerhalb der Füllelement, die von den am Rotor aufeinander folgenden Füllelementen gebildet ist, zwischen zwei benachbarten Füllelementen vorzusehen. In jedem Fall ist die wenigstens eine Spritzdüse oder Spritzdüsenanordnung so angeordnet und orientiert, dass eine möglichst optimale Reinigung des Maschinenelementes, beispielsweise der Spannzonenverkleidung an der dem Rotor zugewandten Fläche erreicht wird.

Bei einer besonders vorteilhaften Ausführung der Erfindung erfolgt die Ansteuerung der wenigstens einen Spritzdüse oder Spritzdüsenanordnung durch die Maschinensteuerung (Steuerrechner) der Füllmaschine und unter Verwendung insbesondere auch der mit dieser Steuerung zusammenwirkenden, die jeweilige Drehstellung des Rotors erfassenden Sensorik. Hierdurch ist es möglich, die wenigstens eine Spritzdüse oder Spritzdüsenanordnung ohne zusätzlichen Steueraufwand so zu steuern, dass das Ausbringen des jeweiligen Reinigungsmediums tatsächlich nur dann erfolgt, wenn sich die Spritzdüse oder Spritzdüsenanordnung an dem zu reinigenden und/oder zu desinfizierenden Bereich, also im sogenannten Spritzwinkel befindet.

Weiterbildungen der Erfindung sind Gegenstand der Unteransprüche.

Die Erfindung wird im Folgenden anhand der Figuren an Ausführungsbeispielen näher erläutert. Es zeigen.
- Fig. 1: in schematischer Darstellung und in Draufsicht eine Füllmaschine umlaufender Bauart gemäß der Erfindung;
- Fig. 2: in vergrößerter schematischer Darstellung eine Teilansicht des Rotors der Füllmaschine der Figur 1 zusammen mit einem Füllelement und einer Behandlungs- oder Spritzdüse zum Behandeln eines Maschinenelementes in Form einer Spannzonenverkleidung;
- Fig. 3 und 4: Darstellung wie Figuren 1 und 2 bei einer weiteren Ausführungsform der Erfindung;
- Fig. 5: eine Darstellung ähnlich Figur 5 bei einer Behandlung der Spannzonenverkleidung während einer CIP-Reinigung der Füllmaschine.

In den Figuren 1 und 2 ist 1 eine Füllmaschine umlaufender Bauart zum Füllen von Flaschen oder dergleichen Behälter 2 zum Füllen von Flaschen 2 unter Druck mit einem flüssigen Füllgut. Die Füllmaschine 1 besteht im Wesentlichen aus einem um eine vertikale Maschinenachse MA in Richtung des Pfeils A umlaufend antreibbaren Rotor 3, an dessen Umfang mehrere jeweils ein Füllelement 4 und einen Behälterträger 5 aufweisenden Füllpositionen gebildet sind, denen die über einen äußeren Transporteur 8 angeförderten leeren Behälter 2 über einen Behältereinlauf 9 zugeführt und denen die gefüllten Behälter 2 an einem Behälterauslauf 10 zur Weiterleitung an einen äußeren Transporteur 11 entnommen werden. Am Rotor 3 ist in bekannter Weise auch der für sämtliche Füllelemente 4 gemeinsame Ringkessel 12 angeordnet.

Die Füllelemente bestehen in bekannter Weise u.a. aus einem Gehäuse 4.1 und einem in diesem Gehäuse ausgebildeten Flüssigkeitskanal 4.2, der eine Abgabeöffnung zum gesteuerten Abgeben des Füllgutes in die Behälter 2 beim Füllen aufweist.

Ein Füllelement 4 oder einige wenige Füllelemente 4 sind an ihrer bezogen auf die vertikale Maschinenachse MA außenliegenden Seite mit wenigstens einer Spritzdüse oder Spritzdüsenanordnung 13 versehen, und zwar zum gesteuerten Ausbringen von Reinigungs- und Behandlungsflüssigkeiten auf die Innenfläche von mit dem Rotor 3 nicht mitbewegten Maschinenelementen, nämlich bei der dargestellten Ausführungsform auf die Innenfläche einer Spannzonenverkleidung 15, die den Rotor auf einen an den Behältereinlauf 9 anschließenden Winkelbereich der Drehbewegung des Rotors 3 umgibt, auf dem (Winkelbereich) ein Spülen und ein anschließendes Vorspannen der Behälter 2 mit einem geeigneten Inertgas, beispielsweise mit CO₂-Gas erfolgt. Um eine Behandlung oder Reinigung der gesamten Innenfläche der Spannzonenverkleidung 15 sicher zu stellen, ist die Spritzdüsenanordnung 13 zur Abgabe eines breiten fächerförmigen oder teilkugelförmigen Strahlbündels ausgebildet. Über eine durch das Füllelement 4 oder dessen Gehäuse 4.1 hindurchreichende Leitung 16, die bei 16.1 beispielsweise als Kanal im Gehäuse 4.1 ausgebildet ist, ist die Spritzdüsenanordnung 13 mit einer auf dem Rotor 3 vorgesehenen Steuerventilanordnung 17 verbunden, über die die Spritzdüsenanordnung gesteuert mit wenigstens drei unterschiedlichen Arten eines vorzugsweise flüssigen Reinigungs- und/oder Desinfektionsmediums beaufschlagt werden kann, beispielsweise mit Lauge, Säure und Frischwasser. Die Behandlungs- und Reinigungsmedien werden der Steuerventilanordnung 17 über am Rotor 3 vorgesehene getrennte Leitungen 18, über eine beispielsweise als Drehverteiler ausgebildete Drehverbindung 19 sowie über getrennte äußere Leitungen 20 zugeführt. Die Reinigung der Spannzonenverkleidung 15, die im Wesentlichen aus einem oberen ringförmigen Wandabschnitt 15.1, der oberhalb der Bewegungsbahn der Füllelemente 4 angeordnet ist, aus einem teilringförmigen vertikalen Wandabschnitt 15.2 besteht, der an den oberen Wandabschnitt 15.1 anschließt und mit seinem unteren Rand deutlich unterhalb der Behälterträger 5 endet sowie aus Blechen 15.3 besteht, erfolgt während eines Reinigungsbetriebes der Füllmaschine, beispielsweise während der CIP-Reinigung der Maschine bei umlaufendem Rotor 3. Speziell erfolgt die Reinigung in der Weise, dass dann, wenn sich die Spritzdüsenanordnung 13 in dem von der Spannzonenverkleidung 15 gebildeten Winkelbereich (Spritzwinkel) der Drehbewegung des Rotors 3 befindet, gesteuert durch die Steuerventileinrichtung 17 die Reinigungsflüssigkeit eines ersten Typs (z.B. Lauge oder Säure oder Reinigungsschaum) auf die Innenfläche der Spannzonenverkleidung 15 ausgebracht wird. Bei dem nächsten Umlauf des Rotors 3 erfolgt dann wiederum nur in dem Spritzwinkelbereich das Ausbringen der Behandlungsflüssigkeit eines zweiten Typs (beispielsweise Säure oder Lauge oder Reinigungsschaum) und beim nächstfolgenden Umlauf des Rotors 3 das Ausbringen der Behandlungsflüssigkeit des dritten Typs, beispielsweise Wasser.

Grundsätzlich besteht auch die Möglichkeit, dass für das Ausbringen der Behandlungsflüssigkeit jedes Typs wenigstens zwei Umläufe des Rotors 3 genutzt werden. Weiterhin besteht die Möglichkeit, anstelle nur einer Spritzdüsenanordnung 13 mehrere derartige Anordnungen am Rotor 3 bzw. an den Füllelementen 4 vorzusehen, vorzugsweise auch mit unterschiedlicher Orientierung der Spritzdüsen, um so zuverlässig die gesamte Innenfläche der Spannzonenverkleidung 15 besonders intensiv zu behandeln. Jeder Spritzdüsenanordnung 13 ist dann bevorzugt eine eigenständige, individuell steuerbare Steuerventilanordnung 17 zugeordnet. Zur Steuerung der wenigstens einen Spritzdüsenanordnung 13 in Abhängigkeit von der Drehstellung des Rotors 3 dienen diejenigen Einrichtungen, die auch zur Ansteuerung der Füllelemente 4 während des normalen Füllbetriebes in Abhängigkeit von der Drehstellung des Rotors 3 verwendet werden, nämlich die zentrale Steuereinrichtung 21 (Rechner) und die mit dieser Einrichtung zusammenwirkenden Mittel (Sensorik) zur Erfassung der Drehstellung des Rotors 3. Für die Ansteuerung der wenigstens einen Spritzdüsenanordnung 13 in der Weise, dass lediglich innerhalb des Spritzwinkels der Drehbewegung des Rotors 3 Reinigungsflüssigkeit ausgebracht wird, ist also keine zusätzliche Steuereinrichtung erforderlich.

Vorstehend wurde davon ausgegangen, dass die wenigstens eine Spritzdüsenanordnung 13 an einem Füllelement 4 bzw. an der außenliegenden Seite des Gehäuses 4.1 des Füllelementes vorgesehen ist. Grundsätzlich besteht auch die Möglichkeit, die Spritzdüsenanordnung 13 zwischen zwei am Umfang des Rotors 3 aufeinander folgenden Füllelementen 4 der von der Vielzahl der Füllelemente gebildeten Füllelementanordnung vorzusehen, und zwar derart, dass die Spritzdüsenanordnung 13 etwas über die Außenfläche dieser Füllelemente vorsteht. Die Leitung 16 ist dann durch einen Spalt zwischen den beiden Füllelementen hindurch radial nach außen geführt. Diese Anordnung ist selbst dann möglich, wenn die Füllelemente 4 der Füllmaschine 1 extrem dicht aufeinander folgend am Rotor 3 vorgesehen sind, wie dies in der Regel bei Füllmaschinen hoher Leistung zum Abfüllen von Getränken, insbesondere zum Abfüllen von Bier in Flaschen 2 der Fall ist. Sind mehrere Spritzdüsenanordnungen 13 verwendet, so sind diese dann in gleicher Weise jeweils zwischen zwei benachbarten Füllelementen 4 angeordnet und die zugehörige Leitung 16 durch den Spalt zwischen diesen Füllelementen hindurch radial nach außen geführt.

Selbstverständlich besteht auch die Möglichkeit, die beschriebenen Arten der Positionierung der Spritzdüsenanordnungen zu kombinieren.

Die Figur 3 zeigt als weitere Ausführungsform eine Füllmaschine 1 a, die sich von der Füllmaschine 1 lediglich durch die Art der gesteuerten Zuführung der Behandlungsflüssigkeiten an die wenigstens eine Spritzdüsenanordnung unterscheidet. Generell erfolgt auch bei der Füllmaschine 1a während des Reinigungsbetriebes, d.h. während der CIP-Reinigung das Ausbringen der jeweiligen Reinigungsflüssigkeit auf die Innenfläche der Spannzonenverkleidung 15 lediglich innerhalb des Spritzwinkels, d.h. auf dem Winkelbereich der Drehbewegung, an dem sich die jeweilige Spritzdüsenanordnung 13 an dieser Verkleidung vorbei bewegt, und zwar gesteuert mit Hilfe eines Steuerventils 22, welches in der an die Spritzdüsenanordnung 13 führenden und in soweit der Leitung 16 entsprechenden Leitung 23 vorgesehen ist. Die Leitung 23 ist über ein Absperrventil 24 mit einer Leitung 25 verbunden, die während der CIP-Reinigung der Füllmaschine 1a die jeweilige Reinigungsflüssigkeit (Lauge oder Säure, Reinigungsschaum oder Frischwasser) unter Druck führt und dabei zum Zuführen oder zum Ableiten der Reinigungsflüssigkeit verwendet wird. Die Spritzdüsenanordnung 13 ist beispielsweise wiederum auf dem Gehäuse des betreffenden Füllelementes 4 vorgesehen, wobei die Leitung 23 oder ein die Fortsetzung dieser Leitung bildender Kanal 23.1 im Inneren des Gehäuses 4.1 des Füllelementes 4 ausgebildet sind, oder aber die Spritzdüsenanordnung 13 ist zwischen zwei am Umfang des Rotors 3 aufeinander folgenden Füllelementen 4 vorgesehen. Die Leitung 23 ist dann durch einen Spalt zwischen diesen Füllelementen radial nach außen geführt. Sind mehrere Spritzdüsenanordnungen 13 vorgesehen, so ist bevorzugt jede dieser Spritzdüsenanordnungen über ein eigenständiges Steuerventil 22 gesteuert mit der Leitung 25 verbindbar.

Insbesondere dann, wenn die wenigstens eine Spritzdüsenanordnung 13 auf der Außenfläche des Gehäuses 4.1 eines Füllelementes 4 vorgesehen ist, besteht die Möglichkeit zwischen den Füllelementen 4 bzw. zwischen den von diesen Füllelementen und den Behälterträgern 5 gebildeten Füllpositionen 6 vertikale Trennwände oder -bleche 26 vorzusehen, wie dies in der Figur 4 mit unterbrochenen Linie angedeutet ist, um so die einzelnen Füllposition gegeneinander abzuschirmen, und zwar insbesondere auch gegen Scherben von beim Vorspannen und/oder Druckfüllen zerplatzen Flaschen und/oder gegen verspritztes Füllgut.

Innerhalb des Spritzwinkels der Drehbewegung des Rotors 3 wird während der CIP-Reinigung über die wenigstens eine Spritzdüsenanordnung 13 gesteuert durch das Steuerventil 22 jeweils diejenige Behandlungsflüssigkeit ausgebracht, die auch gerade während der CIP-Reinigung verwendet wird. Die Leitung 25 führt die jeweilige Behandlungsflüssigkeit beispielsweise mit einem Druck von 3 bis 3,5 Bar.

Die Figur 5 zeigt als weitere Ausführungsform ein mit der Spritzdüsenanordnung 13 versehenes Füllelement 4 einer Füllmaschine 1 b. Die Füllmaschine 1 b unterscheidet sich von der Füllmaschine 1a im Wesentlichen nur dadurch, dass am Füllelement 4 zusätzlich zu den übrigen, dieses Füllelement während des normalen Füllens steuernden Ventilen ein eigenständiges und individuell steuerbares Steuerventil 27 zur Steuerung der Spritzdüsenanordnung 13 vorgesehen ist. Die Figur 5 zeigt das Füllelement 4 in seinem die CIP-Reinigung ermöglichenden Zustand, in welchem das Füllelement 4 an seiner Unterseite, d.h. im Bereich der dortigen Abgabeöffnung des Flüssigkeitskanals 4.2, über die im Füllbetrieb das Füllen der Flaschen 2 erfolgt, durch eine Spülkappe 28 verschlossen ist. Ausgehend von dem Ringkessel 12 ergibt sich somit durch den Flüssigkeitskanal 4.2 des Füllelementes 4, durch die zugehörige Spülkappe 28 und durch einen in dem jeweiligen Füllelement ausgebildeten Kanal 29 ein an die Leitung 25 führender Strömungsweg, der von der bei der CIP-Reinigung verwendeten Reinigungsflüssigkeit durchströmt wird. An die Leitung 25, die zum Rückführen der Reinigungsflüssigkeit dient, ist das Steuerventil 27 mit seinem Eingang angeschlossen, sodass die Spritzdüsenanordnung 13 innerhalb des Spritzwinkels jeweils über das geöffnete Steuerventil 27 mit der Reinigungsflüssigkeit aus dem Kanal 29 bzw. der Leitung 25 versorgt wird. Bei der in der Figur 5 dargestellten Ausführungsform ist die Spritzdüsenanordnung 13 an einer abgeschrägten Fläche an der Oberseite des Gehäuses 4.1 vorgesehen, und zwar derart, dass das von der Spritzdüsenanordnung 13 abgegebene Strahlenbündel 14 stärker auf dem oberen Bereich der Innenfläche der Spannzonenverkleidung 15 gerichtet ist. Auch bei dieser Ausführung besteht wiederum die Möglichkeit, zwischen den einzelnen Füllelementen 4 die Füllpositionen 6 voneinander trennende Trennwände oder Trennbleche 26 vorzusehen.

### Bezugszeichenliste

- 1, 1a, 1b: Füllmaschine
- 2: Behälter
- 3: Rotor
- 4: Füllelement
- 5: Behälterträger
- 6: Füllposition
- 8: Transporteur
- 9: Behältereinlauf
- 10: Behälterauslauf
- 11: Transporteur
- 12: Ringkessel
- 13: Spritzdüse oder Spritzdüsenanordnung
- 14: Strahlenbündel
- 15: Spannzonenverkleidung
- 16: Leitung
- 17: Steuerventilanordnung
- 18: Leitung
- 19: Drehverteiler
- 20: Leitung
- 21: Steuereinrichtung bzw. Steuerrechner
- 22: Steuerventil
- 23: Leitung
- 24: Sperrventil
- 25: Leitung
- 26: Trennblech
- 27: Steuerventil
- 28: Spülkappe
- A: Drehrichtung des Rotors 3
- NA: vertikale Maschinenachse

## Patentansprüche

1. Füllelement zur Verwendung bei einer Füllmaschine umlaufender Bauart zum Füllen von Flaschen oder dergleichen Behältern (2) mit einem flüssigen Füllgut, wobei die Füllmaschine aus einem um eine vertikale Maschinenachse (MA) umlaufend antreibbaren Rotor (3), an dessen Umfang mehrere jeweils ein Füllelement (4) und einen Behälterträger (5) aufweisenden Füllpositionen gebildet sind, besteht, mit einem Füllelementgehäuse (4.1), in welchem wenigstens ein für die Funktion des Füllens erforderlicher und eine Abgabeöffnung zur gesteuerten Abgabe des Füllgutes an den jeweilige Behälter (2) dienender Flüssigkeitskanal (4.2) gebildet ist, **dadurch gekennzeichnet, dass** zusätzlich zu dem wenigstens einem für die Funktion des Füllens erforderlichen Kanal (4.2) im oder am Füllelementgehäuse (4,1) wenigstens ein separater Reinigungs- und/oder Desinfektionskanal (16, 23, 29) ausgebildet ist, der wenigstens eine an der bezogen auf die vertikale Maschinenachse MA außenliegenden Außenfläche des Füllelementgehäuses (4.1) vorgesehene Spritzdüse oder Spritzdüsenanordnung (13) zum gesteuerten Ausbringen eines Reinigungs- und/oder Desinfektionsmediums, vorzugsweise eines flüssigen Reinigungs- und/oder Desinfektionsmediums, auf eine Innenfläche von mit dem Rotor 3
nicht mitbewegten Maschinenelementen, mit einem Anschluss zum Zuführen
dieses Mediums verbindet.

2. Füllelement nach Anspruch 1, **dadurch gekennzeichnet, dass** am oder im
Füllelementgehäuse (4.1) wenigstens ein Steuerventil (22, 27) zur gesteuerten Abgabe des Reinigungs- und/oder Sterilisationsmediums an der wenigstens einen Spritzdüse oder Spritzdüsenanordnung (13) vorgesehen ist.

3. Füllelement nach Anspruch 2, **dadurch gekennzeichnet, dass** der wenigstens
eine zusätzliche Reinigungs- und/oder Sterilisationskanal über das Steuerventil (27) gesteuert mit einem Gas- und/oder Flüssigkeitskanal (29) verbindbar ist, der im Füllelementgehäuse (4.1) ausgebildet ist und bei einer CIP-Reinigung das verwendete Reinigungsmedium führt, und beispielsweise ein für die Funktion des Füllens notwendiger Kanal ist, z.B. Gaskanal.

4. Füllmaschine zum Füllen von Flaschen oder dergleichen Behältern (2) mit einem flüssigen Füllgut, mit mehreren an einem um eine vertikale Maschinenachse (MA) umlaufend antreibbaren Rotor (3) gebildeten Füllpositionen (6) mit jeweils einem Füllelement (4) nach einem der vorhergehenden Ansprüche 1-3, zum Füllen der Behälter (2), wobei die wenigstens eine Spritzdüse oder Spritzdüsenanordnung (13) an der, bezogen auf die vertikale Maschinenachse (MA) außenliegenden Außenfläche des Füllelementgehäuses (4.1) angeordnet ist, und wobei die wenigstens eine Spritzdüse oder Spritzdüsenanordnung (13) zur gesteuerten Abgabe eines Reinigungs- und/oder Sterilisationsmediums die Reinigungs- und/oder Sterilisationsmediums auf eine Innenfläche von mit dem Rotor (3) nicht mitbewegten Maschinenelementen ausbringt.

5. Füllmaschine nach Anspruch 4, **dadurch gekennzeichnet, dass** die wenigstens eine Spritzdüse oder Spritzdüsenanordnung (13) für ein u.a. bezogen auf die Maschinenachse (MA) radiales Ausbringen des Reinigungs- und/oder Sterilisationsmediums ausgebildet und angeordnet ist.

6. Füllmaschine nach Anspruch 4 oder 5 **gekennzeichnet durch**
ein an der Peripherie des Rotors (3) angeordnetes, mit dem Rotor (3) nicht mitbewegtes Maschinenelement, beispielsweise in Form einer Verkleidung, z.B. in Form einer Spannzonenverkleidung (15), sowie **durch** Steuerventilmittel (17, 22, 27) zum gesteuerten Ausbringen des Reinigungs- und/oder Sterilisationsmediums auf das Maschinenelement (15) beim Vorbeibewegen der wenigstens einen Spritzdüse oder Spritzdüsenanordnung (13) an diesem Maschinenelement (15).

7. Füllmaschine nach einem der vorhergehenden Ansprüche 4-6, **dadurch gekennzeichnet, dass** die wenigstens eine Spritzdüse oder Spritzdüsenanordnung (13) an einem Gehäuse (4.1) wenigstens eines Behandlungskopfes (4) oder zwischen zwei am Umfang des Rotors (3) benachbarten Behandlungsköpfen (4) angeordnet ist.

8. Füllmaschine nach einem der vorhergehenden Ansprüche 4-7, **dadurch gekennzeichnet, dass** die wenigstens eine Spritzdüse oder Spritzdüsenanordnung (13) an eine beispielsweise zumindest teilweise in dem Gehäuse (4.1) des Behandlungskopfes (4) ausgebildete gesteuerte Fluid-Verbindung zum Zuführen des Reinigungs- und/oder Desinfektionsmediums angeschlossen ist.

9. Füllmaschine nach Anspruch 8, **dadurch gekennzeichnet, dass** in der gesteuerten Fluid-Verbindung wenigstens ein Steuerventil (22, 27) oder wenigstens eine Steuerventilanordnung (17,) vorgesehen ist, und dass das wenigstens eine Steuerventil oder die wenigstens eine Steuerventilanordnung am Rotor (3) oder an dem Behandlungskopf (4) angeordnet ist.

10. Füllmaschine nach Anspruch 9, **dadurch gekennzeichnet,**
**dass** das Steuerventil (27) am Behandlungskopf (4) zur Steuerung des im Behandlungskopf ausgebildeten zusätzlichen Fluid-Kanals vorgesehen ist.

11. Füllmaschine nach einem der vorhergehenden Ansprüche 4-10, **gekennzeichnet durch** eine die Behandlungsmaschine beim Behandeln der Behälter (2) steuernde Steuereinrichtung (21), wobei die Steuereinrichtung (21) zugleich auch zur Steuerung der Abgabe des Reinigungs- und/oder Sterilisationsmediums an der wenigstens einen Spritzdüse oder Spritzdüsenanordnung (13) ausgebildet ist.

12. Füllmaschine nach einem der vorhergehenden Ansprüche 4-11, **dadurch gekennzeichnet, dass** die wenigstens eine Spritzdüse oder Spritzdüsenanordnung (13) über eine Steuereinrichtung, beispielsweise über eine Steuerventileinrichtung (17) mit Leitungen (18) zum gesonderten Zuführen unterschiedlicher Reinigungs- und/oder Sterilisationsmedien gesteuert verbindbar ist.

13. Verfahren zum Reinigen und/oder Sterilisieren eines beispielsweise als Verkleidung ausgeführten Maschinenelementes (15), welches an der Peripherie eines um eine vertikale Maschinenachse (MA) umlaufend antreibbaren Rotors (3) einer Füllmaschine (1) nach einem der vorhergehenden Ansprüche 4-12, mit dem Rotor (3) nicht mit umlaufend angeordnet ist, wobei während einer CIP-Reinigung der Füllmaschine wenigstens ein für diese Reinigung verwendetes Sterilisations- oder Reinigungsmedium, beispielsweise Säure, Lauge, Reinigungsschaum und/oder Wasser, über die wenigstens eine am Rotor (3) vorgesehene Spritzdüse oder Spritzdüsenanordnung (13) gesteuert auf das Maschinenelement (15) ausgebracht wird, wobei das wenigstens eine Sterilisations- oder Reinigungsmedium durch an der, bezogen auf die vertikale Maschinenachse MA außenliegenden Außenfläche des Füllelementgehäuses (4.1) (4) angeordneten Spritzdüse oder Spritzdüsenanordnung (13) auf das Maschinenelement (15) ausgebracht wird.

14. Verfahren nach Anspruch 13, **dadurch gekennzeichnet, dass** das gesteuerte
Ausbringen des Reinigungsmediums bei umlaufendem Rotor (3) erfolgt.

15. Verfahren nach Anspruch 13 oder 14, **dadurch gekennzeichnet, dass** das gesteuerte Ausbringen des Reinigungsmediums auf einem Winkelbereich der Drehbewegung des Rotors (3) erfolgt, in welchem (Winkelbereich) sich die wenigstens eine Spritzdüse oder Spritzdüsenanordnung (13) an dem Maschinenelement (15) vorbei bewegt.

16. Verfahren nach einem der vorhergehenden Ansprüche 13-15, **dadurch gekennzeichnet, dass** das Reinigungsmedium über die wenigstens eine Spritzdüse oder Spritzdüsenanordnung (13) gesteuert durch wenigstens ein Steuerventil (27) ausgebracht wird, welches in einer Fluid-Verbindung zwischen der wenigstens einen Spritzdüse oder Spritzdüsenanordnung (13) und einer das wenigstens eine Reinigungsmedium während der CIP-Reinigung führenden Leitung (25, 29) verbindet, die zumindest teilweise in dem Behandlungskopf (4) ausgebildet ist.

17. Verfahren nach einem der vorhergehenden Ansprüche 13-16, **dadurch gekennzeichnet, dass** zeitlich nacheinander, vorzugsweise bei jeweils unterschiedlichen Umläufen des Rotors (3) der Behälterbehandlungsmaschine (1, 1 a, 1 b), unterschiedliche Behandlungsmedien auf das wenigstens eine Maschinenelement (15) ausgebracht werden.

## Claims

1. Filling element for use with a filling machine of circulating design, for filling bottles or similar containers (2) with a liquid filling material, wherein the filling machine comprises of a rotor (3) driven such as to circulate around a vertical machine axis (MA), formed at the circumference of which are a plurality of filling positions, comprising in each case a filling element (4) and a container carrier (5), with a filling element housing (4.1) in which at least one liquid channel (4.2) is formed which is required for the filling function and is used as a dispensing opening for the controlled dispensing of filling material to the respective container (2), **characterised in that**, in addition to the at least one channel (4.2) required for the filling function, at least one separate cleaning and/or disinfecting channel (16, 23, 29) is formed in or on the filling element housing (4.1), said channel, for the purpose of controlled delivery of a cleaning and/or disinfection medium, preferably a liquid cleaning and/or disinfection medium, onto an inner surface of machine elements which are not moved with the rotor, connects a spray nozzle or spray nozzle assembly (13), provided on an outer surface of the filling element housing (4.1), located on the outside in relation to the vertical machine axis (MA), to a connection for the conveying of this medium.

2. Filling element according to claim 1, **characterised in that** at least one control valve (22, 27) is provided on or in the filling element housing (4.1) for the controlled dispensing of the cleaning and/or sterilisation medium at the at least one spray nozzle or spray nozzle assembly (13).

3. Filling element according to claim 2, **characterised in that** the at least one additional cleaning and/or sterilisation channel can be connected via the control valve (27) in a controlled manner to a gas and/or liquid channel (29), which is formed in the filling element housing (4.1) and, in the case of a CIP cleaning, conveys the cleaning medium used, and is, for example, a channel necessary for the function of the filling, such as a gas channel.

4. Filling machine for filling bottles or similar containers (2) with a liquid filling material, with a plurality of filling positions (6) which can be driven such as to circulate around a vertical machine axis (MA), with in each case a filling element (4) according to any one of the preceding claims 1-3 for filling the containers (2), wherein the at least one spray nozzle or spray nozzle assembly (13) is arranged on the outer surface of the filling element housing (4.1), located on the outside in relation to the vertical machine axis (MA), and wherein the at least one spray nozzle or spray nozzle assembly (13), for the controlled dispensing of a cleaning and/or sterilisation medium, emits the cleaning and/or sterilisation medium onto an inner surface of machine elements which are not moved with the rotor (3).

5. Filling machine according to claim 4, **characterised in that** the at least one spray nozzle or spray nozzle assembly (13) is configured and arranged for the application of the cleaning and/or sterilisation medium radially in relation to the machine axis (MA).

6. Filling machine according to claim 4 or 5, **characterised by** a machine element arranged at the periphery of the rotor (3) and not moved with the rotor (3), for example in the form of a cladding (17, 22, 27), for the controlled application of the cleaning and/or sterilisation medium onto the machine element (15) as the at least one spray nozzle or spray nozzle assembly (13) moves past this machine element (15).

7. Filling machine according to any one of the preceding claims 4-6, **characterised in that** the at least spray nozzle or spray nozzle assembly (13) is arranged at a housing (4.1) of at least one treatment head (4) or between two treatment heads (4) adjacent at the circumference of the rotor (3).

8. Filling machine according to any one of the preceding claims 4-7, **characterised in that** the at least one spray nozzle or spray nozzle assembly (13) is connected to a controlled fluid connection formed, for example, at least partially in the housing (4.1) of the treatment head (4) for the conveying of the cleaning and/or disinfection medium.

9. Filling machine according to claim 8, **characterised in that** at least one control valve (22, 27) or at least one control valve arrangement (17) is provided in the controlled fluid connection, and that the at least one control valve or the at least one control valve arrangement is arranged at the rotor (3) or at the treatment head (4).

10. Filling machine according to claim 9, **characterised in that** the control valve (27) is provided at the treatment head (4) for the controlling of the additional fluid channel formed in the treatment head.

11. Filling machine according to any one of the preceding claims 4-10, **characterised by** a control device (21) which controls the treatment machine during the treatment of the containers (2), wherein the control device (21) is also configured at the same time for controlling the dispensing of the cleaning and/or sterilisation medium at the at least one spray nozzle or spray nozzle assembly (13).

12. Filling machine according to any one of the preceding claims 4-11, **characterised in that** the at least one spray nozzle or spray nozzle assembly (13) can be connected in a controlled manner, via a control device, for example via a control device (17), to pipes (18) for the separate delivery of different cleaning and/or sterilisation media.

13. Method for the cleaning and/or sterilising of a machine element (15), configured for example as cladding, arranged at the periphery of a rotor (3) which is driven such as to rotate around a vertical machine axis (MA), of a filling machine according to any one of the preceding claims 4-12, but not rotating with the rotor (3), wherein, during a CIP cleaning of the filling machine, at least one sterilisation or cleaning medium used for this cleaning, such as an acid, lye, cleaning foam and/or water, is applied via at least one spray nozzle or spray nozzle assembly (13), provided at the rotor (3), in a controlled manner onto the machine element (15), wherein the at least one sterilisation or cleaning medium is applied onto the machine element (15) through the spray nozzle or spray nozzle assembly (13) arranged on the outer surface of the filling element housing (4.1) on the outside relative to the vertical machine axis MA.

14. Method according to claim 13, **characterised in that** the controlled application of the cleaning medium takes place with the rotor (3) circulating.

15. Method according to claim 13 or 14, **characterised in that** the controlled application of the cleaning medium takes place on an angular range of the rotation movement of the rotor (3) in which (angular range) the at least one spray nozzle or spray nozzle assembly (13) moves past at the machine element (15).

16. Method according to any one of the preceding claims 13-15, **characterised in that** the cleaning medium is applied via the at least one spray nozzle or spray nozzle assembly (13) in a controlled manner by at least one control valve (27), which connects in a fluid connection between the at least one spray nozzle or spray nozzle assembly (13) and a pipe (25, 29), which conveys the at least one cleaning medium during the CIP cleaning, which is formed at least partially in the treatment head (4).

17. Method according to any one of the preceding claims 13-16, **characterised in that** different treatment media are applied onto the at least one machine element (15) in a temporal sequence one after another, preferably in each case with different rotations of the rotor (3) of the container treatment machine (1, 1a, 1b).

## Revendications

1. Elément de remplissage destiné à être utilisé dans une machine de remplissage de type rotatif servant à remplir des bouteilles ou des récipients (2) similaires d'un produit de remplissage liquide, dans lequel la machine de remplissage est constituée d'un rotor (3) pouvant être entraîné en rotation autour d'un axe de machine (MA) vertical, au niveau de la périphérie duquel plusieurs postes de remplissage présentant respectivement un élément de remplissage (4) et un support de récipient (5) sont formés, comprenant un boîtier d'élément de remplissage (4.1), dans lequel est formé au moins un canal de liquide (4.2) requis pour la fonction de remplissage et faisant office d'ouverture de distribution servant à distribuer de manière commandée le produit de remplissage au récipient (2) respectif, **caractérisé en ce qu'**est réalisé, en supplément de l'au moins un canal (4.2), requis pour la fonction de remplissage, dans le boîtier d'élément de remplissage (4.1) et/ou au niveau de ce dernier, au moins un canal de nettoyage et/ou de désinfection (16, 23, 29) séparé, qui relie au moins une buse de pulvérisation ou un ensemble de buses de pulvérisation (13), prévue/prévu au niveau de la surface extérieure, située côté extérieur par rapport à l'axe de machine (MA) vertical, du boîtier d'élément de remplissage (4.1), servant à délivrer de manière commandée un agent de nettoyage et/ou de désinfection, de préférence un agent de nettoyage et/ou de désinfection liquide, sur une surface intérieure d'éléments de machine non entraînés en déplacement avec le rotor (3), à un raccord servant à amener ledit agent.

2. Elément de remplissage selon la revendication 1,
**caractérisé en ce qu'**au moins une soupape de commande (22, 27) servant à distribuer de manière commandée l'agent de nettoyage et/ou de stérilisation au niveau de l'au moins une buse de pulvérisation ou de l'au moins un ensemble de buses de pulvérisation (13) est prévue au niveau du boîtier d'élément de remplissage (4.1) ou dans ce dernier.

3. Elément de remplissage selon la revendication 2,
**caractérisé en ce que** l'au moins un canal de nettoyage et/ou de stérilisation supplémentaire peut être relié, de manière commandée par l'intermédiaire de la soupape de commande (27), à un canal de gaz et/ou de liquide (29), lequel est réalisé dans le boîtier d'élément de remplissage (4.1) et achemine, dans le cas d'un nettoyage NEP, l'agent de nettoyage utilisé, par exemple un canal nécessaire à la fonction de remplissage, par exemple un canal de gaz.

4. Machine de remplissage servant à remplir des bouteilles ou des récipients (2) similaires d'un produit de remplissage liquide, comprenant plusieurs postes de remplissage (6) formés au niveau d'un rotor (3) pouvant être entraîné en rotation autour d'un axe de machine (MA) vertical, pourvus respectivement d'un élément de remplissage (4) selon l'une quelconque des revendications 1 - 3, servant à remplir les récipients (2), dans laquelle l'au moins une buse de pulvérisation ou l'au moins un ensemble de buses de pulvérisation (13) est disposée/disposé au niveau de la surface extérieure, située côté extérieur par rapport à l'axe de machine (MA) vertical, du boîtier d'élément de remplissage (4.1), et dans laquelle l'au moins une buse de pulvérisation ou l'au moins un ensemble de buses de pulvérisation (13) servant à distribuer de manière commandée un agent de nettoyage et/ou de stérilisation délivre l'agent de nettoyage et/ou de stérilisation sur une surface intérieure d'éléments de machine non entraînés en déplacement avec le rotor (3).

5. Machine de remplissage selon la revendication 4,
**caractérisée en ce que** l'au moins une buse de pulvérisation ou l'au moins un ensemble de buses de pulvérisation (13) est réalisée/réalisé et disposée/disposé en vue de délivrer de manière radiale par rapport à l'axe de machine (MA) l'agent de nettoyage et/ou de stérilisation.

6. Machine de remplissage selon la revendication 4 ou 5,
**caractérisée par** un élément de machine disposé au niveau de la périphérie du rotor (3), non entraîné en déplacement avec le rotor (3), se présentant par exemple sous la forme d'un habillage, par exemple sous la forme d'un habillage de zones de serrage (15), ainsi que par des moyens de soupape de commande (17, 22, 27) servant à délivrer de manière commandée l'agent de nettoyage et/ou de stérilisation sur l'élément de machine (15) lors du déplacement de l'au moins une buse de pulvérisation ou de l'au moins un ensemble de buses de pulvérisation (13) le long dudit élément de machine (15).

7. Machine de remplissage selon l'une quelconque des revendications précédentes 4 - 6,
**caractérisée en ce que** l'au moins une buse de pulvérisation ou l'au moins un ensemble de buses de pulvérisation (13) est disposée/disposé au niveau d'un boîtier (4.1) au moins d'une tête de traitement (4) ou entre deux têtes de traitement (4) adjacentes au niveau de la circonférence du rotor (3).

8. Machine de remplissage selon l'une quelconque des revendications précédentes 4 - 7,
**caractérisée en ce que** l'au moins une buse de pulvérisation ou l'au moins un ensemble de buses de pulvérisation (13) est raccordée/raccordé à une liaison de communication fluidique commandée réalisée par exemple au moins en partie dans le boîtier (4.1) de la tête de traitement (4), servant à amener l'agent de nettoyage et/ou de désinfection.

9. Machine de remplissage selon la revendication 8,
**caractérisée en ce qu'**est prévue/prévu, dans la liaison de communication fluidique commandée, au moins une soupape de commande (22, 27) ou au moins un ensemble de soupapes de commande (17), et **en ce que** l'au moins une soupape de commande ou l'au moins un ensemble de soupapes de commande est disposée/disposé au niveau du rotor (3) ou au niveau de la tête de traitement (4).

10. Machine de remplissage selon la revendication 9,
**caractérisée en ce que** la soupape de commande (27) au niveau de la tête de traitement (4) est prévue afin de commander le canal de fluide supplémentaire réalisé dans la tête de traitement.

11. Machine de remplissage selon l'une quelconque des revendications précédentes 4 - 10,
**caractérisée par** un dispositif de commande (21) commandant la machine de traitement lors du traitement des récipients (2), dans laquelle le dispositif de commande (21) est réalisé dans le même temps également afin de commander la distribution de l'agent de nettoyage et/ou de stérilisation au niveau de l'au moins une buse de pulvérisation ou de l'au moins un ensemble de buses de pulvérisation (13).

12. Machine de remplissage selon l'une quelconque des revendications précédentes 4 - 11,
**caractérisée en ce que** l'au moins une buse de pulvérisation ou l'au moins un ensemble de buses de pulvérisation (13) peut être reliée/relié de manière commandée par l'intermédiaire d'un dispositif de commande, par exemple par l'intermédiaire d'un dispositif de soupape de commande (17), à des conduits (18) servant à amener de manière séparée différents agents de nettoyage et/ou de stérilisation.

13. Procédé servant à nettoyer et/ou à stériliser un élément de machine (15) réalisé par exemple sous la forme d'un habillage, lequel est disposé de manière à ne pas tourner avec le rotor (3) au niveau de la périphérie d'un rotor (3) pouvant être entraîné en rotation autour d'un axe de machine (MA) vertical, d'une machine de remplissage (1) selon l'une quelconque des revendications précédentes 4 - 12, dans lequel au cours d'un nettoyage NEP de la machine de remplissage, au moins un agent de stérilisation ou de nettoyage utilisé pour ledit nettoyage, par exemple de l'acide, de la lessive, une mousse de nettoyage et/ou de l'eau, est distribué de manière commandée sur l'élément de machine (15) par l'intermédiaire de l'au moins une buse de pulvérisation ou de l'au moins un ensemble de buses de pulvérisation (13), prévue/prévu au niveau du rotor (3), dans lequel l'au moins un agent de stérilisation ou de nettoyage est distribué sur l'élément de machine (15) par une buse de pulvérisation ou un ensemble de buses de pulvérisation (13) disposée/disposé au niveau de la surface extérieure, située côté extérieur par rapport à l'axe de machine MA vertical, du boîtier d'élément de remplissage (4.1).

14. Procédé selon la revendication 13,
**caractérisé en ce que** la distribution commandée de l'agent de nettoyage est effectuée lors de la rotation du rotor (3).

15. Procédé selon la revendication 13 ou 14,
**caractérisé en ce que** la distribution commandée de l'agent de nettoyage est effectuée sur une plage angulaire du déplacement rotatif du rotor (3), dans laquelle (plage angulaire) l'au moins une buse de pulvérisation ou l'au moins un ensemble de buses de pulvérisation (13) se déplace le long de l'élément de machine (15).

16. Procédé selon l'une quelconque des revendications précédentes 13 - 15, **caractérisé en ce que** l'agent de nettoyage est distribué par l'intermédiaire de l'au moins une buse de pulvérisation ou l'au moins un ensemble de buses de pulvérisation (13) de manière commandée par au moins une soupape de commande (27), qui établit une communication fluidique entre l'au moins une buse de pulvérisation et l'au moins un ensemble de buses de pulvérisation (13) et un conduit (25, 29) acheminant l'au moins un agent de nettoyage au cours du nettoyage NEP, lequel conduit est réalisé au moins en partie dans la tête de traitement (4).

17. Procédé selon l'une quelconque des revendications précédentes 13 - 16, **caractérisé en ce que** différents agents de traitement sont distribués sur l'au moins un élément de machine (15) les uns après les autres de manière chronologique, de préférence à chaque rotation différente du rotor (3) de la machine de traitement de récipients (1, 1 a, 1 b).
